# EUROPÄISCHE PATENTSCHRIFT

(11) **EP 4 174 273 B1**
(45) Veröffentlichungstag und Bekanntmachung des Hinweises auf die Patenterteilung: **15.04.2026**
(21) Anmeldenummer: 22198975.9
(22) Anmeldetag: 30.09.2022
(51) Int. Cl.: E06B 3/46, E04D 13/035, E04B 7/16, E05F 15/652, E06B 3/263, E06B 7/23, E05D 15/06

(54) **PROFILSYSTEM FÜR EINE SCHIEBETÜR- ODER SCHIEBEFENSTERANORDNUNG, INSBESONDERE DACHSCHIEBETÜR ODER DACHSCHIEBEFENSTER**
PROFILE SYSTEM FOR A SLIDING DOOR OR SLIDING WINDOW ARRANGEMENT, IN PARTICULAR SLIDING ROOF DOOR OR SLIDING ROOF WINDOW
SYSTÈME DE PROFILÉ POUR UN AGENCEMENT DE PORTE COULISSANTE OU DE FENÊTRE COULISSANTE, EN PARTICULIER PORTE COULISSANTE DE TOIT OU FENÊTRE COULISSANTE DE TOIT

(30) Priorität: 06.10.2021 DE 102021125885
(43) Veröffentlichungstag der Anmeldung: 03.05.2023
(73) Patentinhaber: Sunslider Glasschiebefenster, 35625 Hüttenberg-Volpertshausen (DE)
(72) Erfinder: Naumann, Dietmar, 35625 Hüttenberg-Volpertshausen (DE)
(74) Vertreter: Weckenbrock, Matthias

(56) Entgegenhaltungen:
- EP-B1- 1 338 717
- AT-U1- 6 231
- DE-A1- 102009 017 178
- DE-A1- 102016 008 467
- US-A- 3 946 524

## Beschreibung

Die Erfindung bezieht sich auf ein Profilsystem für eine Schiebetür- oder Schiebefensteranordnung zum Einbau in einen geneigten Fensterausschnitt eines Gebäudes, beispielsweise Schiebetür oder Dachschiebefenster.

Aus der US 3 946 524 A ist eine Konstruktion für Schiebefenster und Schiebetüren bekannt mit einem Blendrahmen und einem daran verschiebbar geführten Flügelrahmen. Die Blend- und Flügelrahmen bestehen aus Mehrkammer-Profilen, wobei jedes der Profilelemente des Blendrahmens und der Profilelemente des Flügelrahmens identische Querschnittskonfigurationen für alle Seiten des jeweiligen Blendrahmens und des Flügelrahmens aufweisen.

Derartige Schiebefensteranordnungen sind in vielfältiger Weise bekannt. Beispielsweise ist in der EP 2 650 453 A1 eine Schiebefensteranordnung, insbesondere ein Dachschiebefenster beschrieben, mit einem Führungsrahmen und einem im Führungsrahmen mittels einer Führung in einer Verschieberichtung verschiebbar gelagerten, eine Fensterscheibe aufweisenden Schiebefensterrahmen.

Aus der DE 202 17 594 U1 ist ein Schiebefenster mit einem Fensterflügel für den Einbau in einen Flächenausschnitt einer geneigten Fläche, also einem Dachfenster, bekannt, wobei der Fensterflügel einen eine Glasscheibe umfassenden Flügelrahmen mit einem oberen und einem unteren horizontalen Flügelrahmenschenkel sowie einen rechten und einen linken Flügelrahmenschenkel aufweist, wobei der Flügelrahmen in dem oberen und unteren Blendrahmenschenkel verschieblich gelagert ist.

Aus der DE 10 2009 017 178 A1 ist ein Schiebefenster bekannt mit einem Flächenausschnitt in einem Dach umrahmenden Blendrahmen, der zwei parallel zur Aufschieberichtung angeordnete Führungsschenkel und zwei senkrecht zu den Führungsschenkeln angeordnete, die Führungsschenkel jeweils endseitig miteinander verbindende Querschenkel aufweist und mit einem entlang des Blendrahmens verschiebbaren Fensterflügel, der einen Schieberahmen mit zwei parallel zu den Führungsschenkeln angeordneten Längsschenkeln umfasst, wobei der Fensterflügel parallel zu den Führungsschenkeln, zumindest bereichsweise über einen Schwerschenkel hinaus und mit seinen Längsschenkeln den Blendrahmen zumindest bereichsweise verlassend verschiebbar ausgebildet ist.

Aus der DE 10 2005 050 022 A1 ist eine Schiebefensteranordnung als Dach- oder Fassadenfenster bekannt mit einem Fensterprofilrahmen, der in einem Führungsrahmen verschieblich geführt ist. In dem Führungsrahmen können auch zwei oder drei Fenster jeweils zu beiden Seiten verschiebegeführt gehalten sein. Der oder die Fensterrahmen können auch motorisch angetrieben und über Dichtleisten gegeneinander abgedichtet gehalten sein.

Aus der EP 1 338 717 B1 ist ein Rahmen mit einer Schiebeöffnung für ein Dach bekannt, mit einer dachseitigen Zarge, die einen Durchgang seitlich begrenzt. Ein Flügel ist in seiner Ebene gegenüber der Zarge parallel zur Dachneigung oberhalb der Schiebeöffnung verschiebbar. Der Flügel weist zwei identische Halbelemente auf, die in eine Öffnungs- und Schließposition des Durchgangs relativ zueinander mittels eines Stellantriebes verschiebbar sind.

Schließlich ist aus der DE 103 53 287 A1 ein Schiebefenster mit einem Ein- und Mehrfachfensterflügel für den Einbau in einen Flächenausschnitt einer geneigten Dachoberfläche bekannt, wobei der Fensterflügel in einer zur geneigten Fläche parallelen Verschiebeebene angeordnet ist, einen Glasscheibe umfassenden Flügelrahmen aufweist und auf einem den Flächenausschnitt umfassenden Rahmen in der Verschiebeebene von einer geschlossenen Position in eine offene Position verschiebbar gelagert ist, wobei der Rahmen auf der Dachoberfläche angeordnet ist.

Die Ausbildung der Profile von blend- und verschiebbaren Flügel- bzw. Schieberahmen untereinander ist im Stand der Technik jedoch nicht beschrieben.

Nachteilig bei den bekannten Schiebefensteranordnungen ist, dass eine Vielzahl von Profilen für den jeweiligen Einsatzzweck benötigt werden. Dies führt zu höheren Herstellungskosten, aber auch zu höheren Lagerkosten.

Davon ausgehend liegt der Erfindung die Aufgabe zu Grunde, ein Profilsystem für Schiebetüren- und Schiebefensteranordnungen zu entwickeln, welches für unterschiedlichste Anbaupositionen und für individuelle Ausführungen eingesetzt werden kann, ohne dass eine Vielzahl von Profilen vorgehalten werden muss.

Gelöst wird diese Aufgabe durch ein Profilsystem mit den Merkmalen des Anspruchs 1.

Erfindungsgemäß wird ein Profilsystem vorgeschlagen mit einem zwei horizontal verlaufende Blendrahmenschenkel aufweisenden Blendrahmen, welcher jeweils von einem Hauptprofil gebildet wird, und wenigstens einem eine Glasscheibe aufnehmenden Flügelrahmen, dessen oberer und unterer horizontal verlaufender Flügelrahmenschenkel und dessen einer vertikal verlaufender Flügelrahmenschenkel jeweils von einem ersten Flügelprofil gebildet werden. Dabei werden die beiden horizontal verlaufenden ersten Flügelprofile in Führungen der horizontal verlaufenden Blendrahmenschenkel bzw. den entsprechenden Hauptprofilen geführt.

Durch die Erfindung wird ein Baukastensystem geschaffen, bei dem für die oberen und unteren horizontal verlaufenden Blendrahmenschenkel auf ein einziges Hauptprofil, also Profilen mit identischen bzw. gleichen Profilquerschnitten, zurückgegriffen werden kann. Der die Scheibe tragende Flügelrahmen besteht aus drei Seiten, nämlich den beiden horizontal verlaufenden Seiten und einer vertikal verlaufenden Seite, die ebenfalls aus einem ersten Flügelprofil, also Profilen mit identischen bzw. gleichen Profilquerschnitten, gebildet werden. Lediglich für den zweiten Flügelrahmenschenkel wird, abhängig von der jeweiligen Ausführungsform, ein anderer Profiltyp benötigt.

Durch die Erfindung steht ein Baukastensystem zur Verfügung, mit dem sich die unterschiedlichsten Ausführungsformen von Dachschiebetüren und Dachschiebefenster realisieren lassen, ohne dass eine Vielzahl von Profiltypen benötigt werden. Demgemäß kommen bei der Herstellung der Schiebetür und Schiebefensteranordnungen auch nur wenige Werkzeuge, wie Fräser, Messer, Anschläge, Aufspannbacken usw., zum Einsatz, was den technischen und auch finanziellen Aufwand im Vergleich zu den bekannten Profilsystemen erheblich reduziert. Ebenso reduzieren sich die Kosten für die Lagerhaltung, da nur noch wenige Profiltypen benötigt werden.

Bei einer Ausführungsform der Erfindung ist es vorgesehen, dass sich zwischen den horizontal verlaufenden Blendrahmenschenkeln ein vertikaler Blendrahmenschenkel erstreckt, der ebenfalls von dem Hauptprofil gebildet wird. Die Führungen in den Blendrahmenschenkeln, in welchen der Flügelrahmen geführt ist, bildet im Falle des vertikalen Blendrahmenschenkels eine Aufnahme, in welchem der Flügelrahmen mit seinem vertikal verlaufenden Flügelrahmenschenkel bzw. seinem Flügelprofil in Schließstellung eingreift. Selbst diese Schiebetür- bzw. Schiebefensteranordnung besteht aus zwei Profiltypen, nämlich dem Hauptprofil und dem ersten Flügelprofil, was zu einer Optimierung von Herstellungs- und Lagerhaltungskosten führt.

Da an einem Gebäude aus Symmetriegründen häufig Schiebetüren oder Schiebefenster mit identischen Abmessungen vorkommen, lassen sich die jeweils durch das Hauptprofil gebildeten horizontalen Blendrahmenschenkel und der eine vertikale Blendrahmenschenkel zu einem Blendrahmenmodul zusammenfügen und vorfertigen.

Hierdurch ist das Einrichten der Maschinen vereinfacht und die Taktzeit bei der Herstellung ebenfalls verkürzt.

Nach der Erfindung ist also ein Flügelrahmenmodul und ein Blendrahmenmodul vorgesehen, deren horizontal verlaufende obere und untere Rahmenschenkel und der eine vertikale Rahmenschenkel jeweils von einem einzigen Profiltyp, einmal dem Hauptprofil und zum anderen dem ersten Flügelprofil, gebildet werden.

Nach der Erfindung ist ein Dichtungsmodul vorgesehen, mit einem zweiten Flügelprofil, das den in Öffnungsstellung des Flügelrahmens äußeren vertikalen Flügelrahmenschenkel bildet und in Schließstellung des Flügelrahmens mit einem sich zwischen den horizontal verlaufenden Hauptprofilen des Blendrahmens erstreckenden Anschlussprofil zusammenwirkt. Hierzu sind an dem zweiten Flügelprofil und an dem Anschlussprofil Dichtungen vorgesehen, die in Dichtstellung miteinander in Dichtstellung treten.

Dabei kommen zu dem Blendrahmenmodul und zu dem Flügelrahmenprofil zur Komplementierung eines Rahmens zwei weitere Profiltypen hinzu, nämlich einmal das sich zwischen den horizontalen Blendrahmenschenkeln erstreckende Anschlussprofil und das zweite Flügelprofil, das den Flügelrahmen auf seiner nach außen gerichteter vertikaler Seite abschließt.

Diese beiden weiteren Profiltypen, Anschlussprofil und zweites Flügelprofil, sind erforderlich, um das Flügelprofil über das Anschlussprofil verschieben zu können und in Schließstellung eine Dichtwirkung des Flügelrahmens im Blendrahmen zu erzeugen. Die entsprechenden Dichtungen sind an vorstehenden Aufnahmen des zweiten Flügelprofils bzw. des Anschlussprofils gehalten, um in Schließstellung miteinander in Wechselwirkung zu treten.

Nach der Erfindung ist des Weiteren ein Isoliermodul vorgesehen, mit einem an dem zweiten Flügelprofil des Flügelrahmens auf seiner nach außen weisenden Längsseite angeordneten Bürstenhalter, dessen Bürsten in Schließstellung des Flügelrahmens mit dem Anschlussprofil zusammenwirken. Dieses Isoliermodul lässt sich in einfacher Weise vorfertigen und kann an die nach außen weisende Längsseite des zweiten Flügelprofils angebracht, beispielsweise angeklipst werden.

Mit diesen Modulen lassen sich unterschiedliche Schiebetür- und Schiebefensteranordnungen in einfacher Weise realisieren.

Beispielsweise werden bei einer zweiflügligen Schiebetür- oder Schiebefensteranordnung mit in Öffnungsstellung in entgegengesetzter Richtungen verschiebbaren Flügelrahmen diese jeweils von Flügelrahmenmodulen gebildet, wobei die jeweils äußeren Schenkel der beiden Flügelrahmen von dem zweien Flügelprofil gebildet werden, deren Außenseite jeweils durch Dichtungsmodule abgeschlossen sind. Der Blendrahmen weist ein durchgehendes oberes und ein unteres Hauptprofil auf, wobei äußere vertikal verlaufende Anschlussprofile den Rahmen komplettieren.

Dabei ist es vorgesehen, dass die einander zugewandten vertikal verlaufenden inneren Flügelrahmenschenkel der beiden Flügelrahmen, welche jeweils durch das erste Flügelprofil gebildet werden, mittels eines Schließmoduls in Schließstellung gehalten sind. Hierfür sind an einem der beiden einander zugewandten vertikalen Flügelrahmenrahmenschenkel Klammerprofile angesetzt, welche in Schließstellung der beiden Flügelrahmen einen an den zugewandten Flügelrahmenschenkel des anderen Flügelrahmens angebrachten Stab umgreifen. Hierdurch sind die beiden Flügelrahmen sicher und wetterfest gehalten. Durch diese Maßnahme ist es möglich, für die einander zugewandten vertikalen Flügelrahmenschenkel auf das erste Flügelprofil zurückzugreifen, also Flügelrahmenmodule zu verwenden.

Nach der Erfindung können an den Klammerprofilen Halterungen für Bürsten vorgesehen sein, welche in Schließstellung der beiden Flügelrahmen auf gegenüberliegenden Seiten des Stabes zur Anlage gelangen, wodurch die Wetterfestigkeit des Systems nochmals verbessert ist.

Bei einer zweiflügligen Schiebetür- oder Schiebefensteranordnung mit einem feststehenden Flügelrahmen und einem in Öffnungsstellung, von außen gesehen, darunter verschiebbaren Flügelrahmen ist nach der Erfindung der feststehende Flügelrahmen auf dem Blendrahmen aufgebracht, beispielsweise aufgeschraubt. Beide Flügelrahmen sind jeweils von einem Flügelrahmenmodul gebildet, wobei der vertikal verlaufende innere Flügelrahmenschenkel des feststehenden Flügelrahmens von dem zweiten Flügelprofil und derjenige des verschiebbaren Flügelrahmens von einem dritten Flügelrahmenprofil gebildet ist. Hierbei wird zusätzlich ein drittes Flügelprofil benötigt, welches in Schließstellung mit dem vertikal verlaufenden zweiten Flügelprofil des feststehenden Flügelrahmens für einen wetterfesten Abschluss zusammenwirkt.

Vorzugsweise sind dabei an dem zweiten und dritten Flügelrahmenprofil jeweils die oben beschriebenen Isoliermodule angeordnet, deren Bürsten in Schließstellung mit dem jeweiligen Rahmen des anderen Flügelrahmens zusammenwirken.

Es sei angemerkt, dass an das zweite Flügelrahmenmodul an die vertikal verlaufende Außenseite seines vertikal verlaufenden Rahmenschenkels üblicherweise ein Isoliermodul angebracht ist. Aus fertigungstechnischen Gründen wird das Isoliermodul aber separat hergestellt.

Nach der Erfindung ist es auch möglich, dass der an dem vertikal verlaufenden Flügelrahmenschenkel des feststehenden Flügelrahmens angeordnete Bürstenhalter als Blende ausgebildet ist, welche sich über das Blendrahmenprofil nach außen erstreckt. Hierdurch soll gleichzeitig eine Dichtigkeit und Dämmung erreicht werden.

Das Baukastensystem nach der Erfindung ist auch für eine vierflüglige Schiebetür- oder Schiebefensteranordnung mit Vorteil einsetzbar, mit zwei mittig angeordneten in entgegengesetzte Richtungen verschiebbarem Flügelrahmen und zwei äußeren feststehenden Flügelrahmen. Dabei sind die zwei mittig der Schiebetür- oder Schiebefensteranordnung angeordneten, in entgegengesetzte Richtungen verschiebbaren Flügelrahmen über das Schließmodul in Schließstellung gehalten.

Auch hier zeigt sich wieder der Vorteil des Baukastensystems, indem das oben beschriebene Profilsystem für eine zweiflüglige Schiebetür- oder Schiebefensteranordnung mit einem feststehenden Flügelrahmen und einem in Öffnungsstellung, von außen gesehen, darunter verschiebbaren Flügelrahmen, wobei der feststehende Flügelrahmen auf dem Blendrahmen aufgebracht ist und beide Flügelrahmen jeweils von dem Flügelrahmenmodul gebildet sind und der vertikal verlaufende innere Flügelrahmenschenkel des feststehenden Flügelrahmens von dem zweiten Flügelprofil und derjenige des verschiebbaren Flügelrahmens von einem dritten Flügelrahmenprofil, einfach gedoppelt bzw. gespiegelt wird. Es kommt lediglich noch das Schließmodul zum Einsatz, wie es bei der zweiflügligen Schiebetür- oder Schiebefensteranordnung mit in Öffnungsstellung in entgegengesetzte Richtung verschiebbaren Flügel vorgesehen ist.

Was die Profile selbst angeht, so kann das erste Flügelprofil aus einer Unterschale und einer Oberschale aus Aluminium oder einer Aluminiumlegierung bestehen. Zwischen den beiden Schalen werden vorzugsweise zwei Kunststoffstege eingeschoben und in dem dadurch gebildeten Zwischenraum Dämmung eingelegt, um den geforderten U-Wert, d.h. Wärmedurchgangswert, des Fensters oder der Tür zu erreichen.

Das zweite Flügelprofil besteht aus der gleichen Oberschale wie das erste Profil. Die Unterschale hat zusätzlich eine Aufnahme für die Dichtung, welche je nach Ausführungsform der Schiebetür- oder Schiebefensteranordnung entweder mit der Dichtung an dem Anschlussprofil oder mit der Dichtung an dem dritten Flügelprofil in Schließstellung zusammenwirkt. Bei dem zweiten Flügelprofil ist der innere Kunststoffsteg wie bei dem ersten Flügelprofil ausgeführt, der äußere Steg hat einen zusätzlichen Fortsatz zum Verklipsen mit dem Bürstenmodul. In dem Bereich der Kunststoffstege wird wiederum zur Isolierung und Erzeugung einer Kältebrücke Dämmung eingeführt.

Das dritte Flügelprofil besteht aus der Unterschale des ersten Flügelprofils. Die Oberschale hat eine zusätzliche Aufnahme für die Dichtung, welche bei der Ausführungsform mit einer unter einem feststehenden Flügelrahmen verschiebbaren Flügelrahmen mit der Dichtung des feststehenden Flügelrahmens bzw. an dem zweiten Flügelprofil zusammenwirkt. Der innere Kunststoffsteg ist wie bei dem ersten Flügelprofil ausgeführt, der äußere Steg hat wiederum einen zusätzlichen Fortsatz zum Verklipsen mit dem Bürstenmodul. Um in Schließstellung eine Dichtwirkung mit dem zugeordneten Rahmenschenkel des anderen Flügels zu erreichen, ist bei dem dritten Flügelprofil im Gegensatz zum zweiten Profil nunmehr an der Unterschale eine Aufnahme für die Dichtung vorgesehen, welche in Dichtstellung mit der Dichtung des Flügelrahmenschenkels des anderen Flügelrahmens zusammenwirkt. In dem Bereich zwischen den wenigstens zwei Stegen wird wiederum Dämmmaterial eingeführt.

Das Hauptprofil des Blendrahmens besteht ebenfalls aus einer Unterschale aus Aluminium oder einer Aluminiumlegierung mit einer Kammer zur Aufnahme des Motors oder der Führung des manuellen Antriebes, wie dies später noch beschrieben wird. An der Unterschale sind wiederum zwei Kunststoffstege angesetzt, an welche eine Oberschale aus Aluminium oder einer Aluminiumlegierung anschließt. In den Raum zwischen den Stegen ist Dämmmaterial eingeführt, um den geforderten Wärmedurchgangswert zu erreichen.

Bei dem noch zu beschreibenden elektrischen Antrieb kann eine Ausklinkung im unteren Bereich des Hauptprofils vorgesehen sein, damit der Motor in dem Profil platziert und fixiert bzw. angeschraubt werden kann. Die anderen notwendigen Komponenten können durch die Öffnung an den Stirnseiten des Profils in die Unterschale eingeschoben werden. Sobald der Motor installiert ist, kann die Ausklinkung wieder durch eine Blende oder dergleichen verschlossen werden.

Wie bereits oben beschrieben, kann das Profilsystem auch mit einem manuellen oder motorischen Antrieb ausgestattet sein, wobei das Hauptprofil der Schiebetür- oder Schiebefensteranordnung wenigstens eine Kammer zur Aufnahme eines manuellen oder motorischen Antriebes für den bzw. die verschiebbaren Flügelrahmen aufweist.

Herstellung- und montagetechnisch ist es bei einem manuellen Antrieb besonders günstig, wenn wenigstens ein an einer Schiene verfahrbare Schlitten vorgesehen ist, der über ein Verbindungsglied mit dem jeweiligen verschiebbaren Flügelrahmen verbunden ist. Dieser Antrieb erweist sich durch diese Konstruktion sehr leichtläufig.

Dabei kann das Verbindungsglied zwischen Schlitten und Flügelprofil L-förmig ausgebildet sein, wobei an dem mit dem verschiebbaren Flügelrahmen verbundenen Schenkel des L-förmigen Verbindungsglieds ein vorzugsweise aus Kunststoff, insbesondere Polyamid, bestehendes Gleitstück vorgesehen ist, das bei Betätigung des Antriebes an einem Profilabschnitt des Hauptprofils gleitet. Auch dies trägt zur Leichtgängigkeit des mechanischen Antriebes bei.

Im Falle eines motorischen Antriebes ist dieser bevorzugt als Spindelantrieb ausgebildet, welcher in der Kammer des Hauptprofils zum Verschieben des jeweiligen Flügelprofils vorgesehen ist und über eine, vorzugsweise zwei in axialem Abstand zueinander angeordneten Spindelmuttern mit dem verschiebbaren Flügelrahmen verbunden ist.

Sowohl im Falle des motorischen als auch im Falle des manuellen Antriebes ist ein lautloses Öffnen und Schließen der Flügelrahmen möglich. Der Antrieb erweist sich durch seine Konstruktion als sehr leichtläufig. Durch die erfindungsgemäße Ausgestaltung der beiden Antriebsarten lässt sich auch eine große Öffnungsfläche mit entsprechenden Dimensionen der Flügelrahmen erreichen.

Weitere Ziele, Vorteile, Merkmale und Anwendungsmöglichkeiten der vorliegenden Erfindung ergeben sich aus der nachfolgenden Beschreibung von Ausführungsbeispielen anhand der Zeichnungen. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Figuren 1, 1a - 1g: eine mögliche Ausführungsform einer einflügligen Dachschiebetür- oder Dachschiebefensteranordnung zum Einbau in einen Fensterausschnitt eines Gebäudes in unterschiedlichen Ansichten,
- Figuren 2, 2a: eine mögliche Ausführungsform eines Hauptprofils für ein Profilsystem eines Dachschiebefensters oder einer Dachschiebetür in unterschiedlichen Ansichten,
- Figuren 2b - 2d: eine mögliche Ausführungsform eines Hauptprofils mit mechanischem Antrieb in unterschiedlichen Ansichten,
- Figuren 2e - 2g: Detaildarstellungen eines motorischen Antriebes für die Dachschiebetür- oder Dachschiebefensteranordnung,
- Figuren 3, 3a: eine mögliche Ausführungsform eines ersten Flügelprofils in zwei Ansichten,
- Figuren 4, 4a: eine mögliche Ausführungsform eines zweiten Flügelprofils in zwei Ansichten,
- Figuren 5, 5a: eine mögliche Ausführungsform eines dritten Flügelprofils in zwei Ansichten,
- Figuren 6, 6a: eine mögliche Ausführungsform eines Anschlussprofils in zwei Ansichten,
- Figuren 7, 7a: eine mögliche Ausführungsform eines Bürstenhalters in zwei Ansichten,
- Figuren 8 - 8g: eine mögliche Ausführungsform einer zweiflügligen Dachschiebetür- oder Dachschiebefensteranordnung mit in entgegengesetzten Richtungen verschiebbaren Flügeln in unterschiedlichen Darstellungen,
- Figuren 9, 9a: eine mögliche Ausführungsform eines Klammerprofils in zwei Ansichten,
- Figuren 10, 10a - 10g: eine mögliche Ausführungsform eines zweiflügligen Dachschiebefensters oder einer Dachschiebetür mit einem feststehenden und darunter verschiebbaren Flügelrahmen in unterschiedlichen Ansichten und
- Figuren 11, 11a - 11i: eine Ausführungsform eines vierflügligen Dachschiebefenster oder einer Dachschiebetür mit zwei äußeren feststehenden Flügeln und zwei inneren, in entgegengesetzte Richtungen verschiebbaren Flügeln in unterschiedlichen Ansichten.

Figuren 1, 1a bis 1g zeigen ein Profilsystem für eine einflüglige Schiebetür- oder Schiebefensteranordnung, beispielsweise eine Dachschiebetür oder ein Dachschiebefenster. Das Profilsystem weist einen Blendrahmen 1 auf, mit zwei horizontal verlaufenden Blendrahmenschenkeln 2, 3 und einem äußeren vertikalen Blendrahmenschenkel 12.

Die horizontalen Blendrahmenschenkel 2, 3 und der äußere vertikale Blendrahmenschenkel 12 werden jeweils von dem gleichen Hauptprofil 4, also mit gleichem Profilquerschnitt gebildet, wie dies in den Figuren 2, 2a dargestellt ist und nachfolgend noch näher beschrieben wird.

Die beiden horizontal verlaufenden Blendrahmenschenkel 2, 3 und der eine äußere vertikale Blendrahmenschenkel 12 bilden ein Blendrahmenmodul, welches bei allen der nachfolgend beschriebenen Ausführungsbeispielen zum Einsatz kommt. Komplettiert wird der Blendrahmen 1 durch einen zweiten vertikalen Blendrahmenschenkel, welcher abhängig von der jeweiligen Ausführungsform ein unterschiedliches Profil aufweist.

Bei dem Ausführungsbeispiel gemäß Figur 1 kommt ein Anschlussprofil 16 als vertikaler Blendrahmenschenkel zum Einsatz, wie es beispielsweise in Figur 1d dargestellt ist.

Dabei ist ein verschiebbarer Flügelrahmen 5 vorgesehen, welcher von der in Figur 1 dargestellten Schließstellung in Pfeilrichtung nach rechts in die Öffnungsstellung verschiebbar ist. Der Flügelrahmen 5 weist ebenfalls zwei horizontal verlaufende Flügelrahmenschenkel 6, 7 auf, sowie einen in der Darstellung gemäß Figur 1 vertikalen linken Flügelrahmenschenkel 8, welche alle von einem ersten Flügelprofil 10 mit identischem Profilquerschnitt gebildet werden, wie dies in Figuren 3, 3a, dargestellt und nachfolgend näher beschrieben wird. Der Flügelrahmen 5 kann eine Glasscheibe 9 aufweisen.

Komplettiert wird dieser Flügelrahmen 5 durch einen zweiten vertikalen Flügelrahmenschenkel, welcher bei der hier dargestellten einflügligen Schiebetür- bzw. Schiebefensteranordnung durch ein zweites Flügelprofil 14 gebildet wird, wie dieses in Figuren 4, 4a dargestellt ist.

Der Flügelrahmen 5 gleitet mit seinen horizontalen Flügelrahmenschenkel 6, 7 beim Verschieben von der Öffnungs- und die Schließstellung in einer Führung 11 des Hauptprofils 10 des horizontalen oberen und unteren Blendrahmenschenkels 2, 3. In Schließstellung greift der eine vertikale Flügelrahmenschenkel 8, welcher ebenfalls durch das erste Flügelprofil 10 gebildet ist, in die Führung 11 bzw. Aufnahme des vertikal verlaufenden Blendrahmenschenkels 12 ein.

Wie aus Figur 1c ersichtlich, ist an dem ersten Flügelprofil 10 des vertikalen Flügelrahmenschenkels 8 eine Dichtung 63 vorgesehen.

Der in Figur 1 dargestellte rechte vertikale Flügelrahmenschenkel 15 wird von einem zweiten Flügelprofil 14 gebildet, welches in Schließstellung mit dem Anschlussprofil 16 des Blendrahmens zusammenwirkt. Dabei sind an dem Anschlussprofil 16 und an dem zweiten Flügelprofil 14 Dichtungen 17 angeordnet, welche in Schließstellung des Flügelrahmens 5 in Dichtstellung miteinander treten.

Zusätzlich weist der von dem zweiten Flügelprofil 14 gebildete äußere vertikale Flügelrahmenschenkel 15 ein Isoliermodul 13 auf, mit auf seiner nach außen weisenden Längsseite angeordneten Bürstenhaltern 18, dessen Bürsten in Schließstellung des Flügelrahmens 5 mit dem Anschlussprofil 16 zusammenwirken, wodurch sowohl ein wetterfester Abschluss als auch eine thermische Isolation geschaffen sind.

An den ersten Flügelprofilen 10 der horizontalen Flügelrahmenschenkel 6, 7 sind Gleitstücke 64 eingezogen, mittels welchen der Flügelrahmen 5 in den horizontalen Blendrahmenschenkeln 2, 3 bzw. an entsprechenden Auflagen bzw. Anlagen des Hauptprofils 10 beim Öffnen und Schließen gleitet.

Wie aus Figuren 2 und 2a ersichtlich, besteht das Hauptprofil 4 des Blendrahmens 1 aus einer Unterschale 47, welche über zwei Kunststoffstege 48 mit einer Oberschale 49 verbunden ist. Unter- und Oberschale 47, 49 bestehen aus Aluminium oder einer Aluminiumlegierung. In den Raum zwischen den Stegen 48 kann eine Dämmung eingefügt werden, um den erforderlichen Wärmedurchgangswert zu erreichen. Die Unterschale 47 weist eine Kammer 40 auf, welche zur Aufnahme eines mechanischen, vgl. Figuren 2b bis 2d, oder eines elektrischen Antriebes, vgl. Figuren 2e, 2f, dient. Dabei kann im Falle des elektrischen Antriebes eine (nicht dargestellte) Ausklinkung in der Unterschale 47 vorgesehen sein, welche das Platzieren und Fixieren des motorischen Antriebes erleichtert und nach Einbau durch eine (nicht dargestellte) Blende verschlossen werden kann.

Das erste Flügelprofil 10 gemäß den Figuren 3, 3a weist ebenfalls eine Unterschale 50 und eine Oberschale 51 aus Aluminium oder einer Aluminiumlegierung auf. Zwischen den beiden Schalen 50, 51 werden zwei Kunststoffstege 52 eingeschoben. In dem dadurch gebildeten Zwischenraum kann wiederum Wärmedämmung zum Erreichen des entsprechenden Wärmedurchgangswertes eingefüllt werden.

Das zweite Flügelprofil 14 gemäß den Figuren 4, 4b besteht aus der gleichen Oberschale 51 wie das erste Flügelprofil 10, an welche über zwei Kunststoffstege 52 die Unterschale 54 angesetzt ist. Die Unterschale 54 unterscheidet sich von derjenigen des ersten Flügelprofils 10 dadurch, dass zusätzlich eine Aufnahme 55 für die Dichtung 17 vorgesehen ist, wie dies beispielsweise aus Figur 1d zu erkennen ist und welche mit der Dichtung 17 des Anschlussprofils 16 in Schließstellung des Flügelrahmens 5 zusammen wirkt. Der in Figuren 4, 4a zu sehende innere Kunststoffsteg 52 entspricht demjenigen Steg 52 des ersten Flügelprofils 10, wobei der äußere Kunststoffsteg 53 des zweiten Flügelprofils 14 einen zusätzlichen Fortsatz 56 zum Verklipsen mit dem Bürstenmodul aufweist.

Das dritte Flügelprofil 34 gemäß Figuren 5, 5a unterscheidet sich von dem zweiten Flügelprofil 14 nur dadurch, dass die Aufnahme 57 für die Dichtung 17 an dessen Oberschale 58 angeordnet ist und nicht an der Unterschale 59 wie bei dem zweiten Flügelprofil 14 gemäß Figuren 4, 4a. Der Fortsatz 56 gemäß Figuren 5, 5a dient, wie bei dem zweiten Flügelprofil 14 zum Verklipsen mit dem Bürstenmodul.

Auch bei dem Anschlussprofil 16 gemäß Figuren 6, 6a sind zwei Profilstücke 61, 62 aus Aluminium oder einer Aluminiumlegierung vorgesehen, welche über Kunststoffstege 60 miteinander verbunden sind.

Die Figuren 8, 8a bis 8g zeigen eine Ausführungsform mit einer zweiflügligen Schiebetür- oder Schiebefensteranordnung mit in Öffnungsstellung in entgegengesetzte Richtung verschiebbaren Flügelrahmen 20, 21. Die Flügelrahmen 20, 21 werden von den Flügelrahmenmodulen erzeugt, bei dem beide horizontale Flügelrahmenschenkel und der jeweils innen liegende vertikale Flügelrahmenschenkel von dem ersten Flügelprofil 10 gebildet werden. Der jeweils äußere vertikale Schenkel 24, 25 der beiden Flügelrahmen 20, 21 wird von dem zweiten Flügelprofil 14 gebildet. Die Außenseiten dieser beiden äußeren Flügelrahmenschenkel werden jeweils durch Isoliermodule 13 gemäß Figuren 8c und 8e abgeschlossen.

Die gleichen Isoliermodule 13 finden sich in Figur 1d bei der einflügligen Ausführungsform.

Um einen wetterfesten Abschluss der beiden Flügelrahmen 20, 21 in Schließstellung zu erreichen, ist ein Schließmodul 39 vorgesehen. Hierfür sind an einem der beiden vertikalen Flügelrahmenschenkel 22, 23 angesetzte Klammerprofile 26 vorgesehen, wie diese im Detail aus Figur 9, 9a ersichtlich sind und die in Schließstellung der beiden Flügelrahmen 20, 21 den einen am vertikalen Flügelrahmenschenkel 23 des anderen Flügelrahmens 21 bzw. 20 angebrachten Stab 27 umgreifen. Der Stab 27 ist als Kunststoffstab ausgeführt. Hierdurch ist es möglich, auf gleiche Profile, vorliegend die ersten Flügelprofile 10 zurückzugreifen. An den Klammerprofilen 26 sind Halterungen 28 für Bürsten 19 vorgesehen, welche in Schließstellung der beiden in entgegengesetzte Richtung verschiebbare Flügelrahmen 20, 21 auf gegenüberliegenden Seiten des Stabes 27 zur Anlage gelangen.

Bei der Ausführungsform gemäß den Figuren 10, 10a bis 10g handelt es sich um eine zweiflüglige Schiebetür- oder Schiebefensteranordnung mit einem feststehenden Flügelrahmen 30 und einem in Öffnungsstellung, von außen gesehen, darunter verschiebbaren Flügelrahmen 31. Der feststehende Flügelrahmen 30 ist auf den Blendrahmen 1 aufgebracht, wie dies aus den Figuren 10c und 10d ersichtlich ist.

Beide Flügelrahmen 30, 31 werden jeweils von einem Flügelrahmenmodul gebildet, wobei der vertikal verlaufende innere Flügelrahmenschenkel 33 des feststehenden Flügelrahmens 30 von dem zweiten Flügelprofil 14 und derjenige des verschiebbaren Flügelrahmens 31 von dem dritten Flügelrahmenprofil 34 gebildet sind. Wie aus Figur 10 d ersichtlich, sind an dem zweiten und dritten Flügelrahmenprofil 14, 34 jeweils Isoliermodule 13 angeordnet, deren Bürsten 19, vgl. Figur 1d, in Schließstellung mit dem jeweiligen Rahmen des anderen Flügelrahmens 30, 31 zusammenwirken. Ansonsten greift der verschiebbare Flügelrahmen 31 mit seinem vertikal äußeren ersten Flügelprofil 10 wiederum in die Führung 11 bzw. Aufnahme des den äußeren vertikalen Blendrahmenschenkel 12 bildenden Hauptprofils 4 ein.

In Schließstellung des verschiebbaren Flügelrahmens 31 wirken die Dichtungen 17 an dem zweiten und dritten Flügelprofil 14, 34 bzw. die Isoliermodule 13 in Schließstellung mit dem jeweiligen Rahmen des anderen Flügelrahmens 30, 31 zusammen.

Zusätzlich ist an dem vertikal verlaufenden Flügelrahmenschenkel 33 des feststehenden Flügelrahmens 30 ein als Blende ausgebildeter Bürstenhalter 18 vorgesehen, welcher über den Blendrahmen 32 nach außen weist und für eine Abdeckung und Dämmung des Rahmens sorgt.

Schließlich kann mit der zweiflügligen Schiebetür- oder Schiebefensteranordnung gemäß den Figuren 10, 10a bis 10e eine vieflüglige Schiebetür- oder Schiebefensteranordnung durch Spiegelung erzeugt werden. Gemäß den Figuren 11, 11a bis 11i sind zwei mittig angeordnete und in entgegengesetzte Richtungen verschiebbare Flügelrahmen 35, 36 vorgesehen, mit zwei äußeren feststehenden Flügelrahmen 37, 38. Die beiden inneren Flügelrahmenmodule werden über das Schließmodul 39 gemäß Figur 11e in Schließstellung gehalten, wie dies in Bezug auf Figur 8d beschrieben ist. Alle anderen Komponenten gemäß den Figuren 11a und 11c ergeben sich identisch aus den Figuren 10c und 10d.

Das erfindungsgemäße Baukastensystem für unterschiedliche Schiebetür- oder Schiebefensteranordnungen lässt sich sowohl mechanisch als auch motorisch betätigen.

Das Hauptprofil 4 des Blendrahmens 1 weist wenigstens eine Kammer 40 zur Aufnahme eines manuellen oder motorischen Antriebes für den oder die verschiebbaren Flügel auf. Dabei ist im Falle eines mechanischen Antriebes gemäß Figur 2b bis 2d ein an einer Schiene 41 verschiebbarer Schlitten 42 vorgesehen, der über ein Verbindungsglied 43 mit dem jeweiligen verschiebbaren Flügelrahmen 30, 31, 35, 36 verbunden ist. Das Verbindungsglied 43 zwischen Schlitten 42 und Flügelrahmen ist im wesentlichen L- förmig ausgebildet, wobei an den mit dem verschiebbaren bzw. mit dem ersten Flügelprofil 10 verbundenen Schenkel 44 ein aus Kunststoff, insbesondere Polyamid, bestehendes Gleitstück 45 angeordnet ist, dass bei Betätigung des Antriebes an einem Profilabschnitt des Hauptprofils 4 gleitet.

Demgegenüber ist der motorische Antrieb gemäß Figuren 2e bis 2g als Spindelantrieb ausgebildet, welcher ebenfalls in der Kammer 40 des Hauptprofils 4 angeordnet ist mit auf einer Spindel 68 angeordneten, im Abstand zueinander angeordneten Spindelmuttern 46, welche mit dem verschiebbaren Flügelrahmen 30, 31, 35, 36 verbunden sind. Die Spindel 68 wird von dem Antriebsmotor 67 in Drehung versetzt.

### Bezugszeichenliste

| | | | |
|---|---|---|---|
| 1 | Blendrahmen | 23 | innerer |
| 2 | horizontaler Blendrahmenschenkel | 24 | Flügelrahmenschenkel äußerer |
| 3 | horizontaler Blendrahmenschenkel | 25 | Flügelrahmenschenkel äußerer |
| 4 | Hauptprofil | | Flügelrahmenschenkel |
| 5 | Flügelrahmen | 26 | Klammerprofile |
| 6 | horizontaler Flügelrahmenschenkel | 27 | Stab |
| | | 28 | Halterung |
| 7 | horizontaler Flügelrahmenschenkel | 30 | feststehender Flügelrahmen |
| | | 31 | verschiebbarer Flügelrahmen |
| 8 | vertikaler Flügelrahmenschenkel | 32 | Blendrahmen |
| | | 33 | innerer vertikaler Flügelrahmenschenkel |
| 9 | Glasscheibe | | |
| 10 | erstes Flügelprofil | 34 | drittes Flügelprofil |
| 11 | Führung | 35 | verschiebbarer Flügelrahmen |
| 12 | vertikaler Blendrahmenschenkel | 36 | verschiebbarer Flügelrahmen |
| | | 37 | feststehender Flügelrahmen |
| 13 | Isoliermodul | 38 | feststehender Flügelrahmen |
| 14 | zweites Flügelprofil | 39 | Schließmodul |
| 15 | äußerer vertikaler Flügelrahmenschenkel | 40 | Kammer |
| | | 41 | Schiene |
| 16 | Anschlussprofil | 42 | Schlitten |
| 17 | Dichtung | 43 | Verbindungsglied |
| 18 | Bürstenhalter | 44 | Schenkel |
| 19 | Bürsten | 45 | Gleitstück |
| 20 | Flügelrahmen | 46 | Spindelmutter |
| 21 | Flügelrahmen | 47 | Unterschale |
| 22 | innerer Flügelrahmenschenkel | 48 | Kunststoffsteg |
| | | 49 | Oberschale |
| 50 | Unterschale | 59 | Unterschale |
| 51 | Oberschale | 60 | Kunststoffsteg |
| 52 | Steg | 61 | Profilstück |
| 53 | Kunststoffsteg | 62 | Profilstück |
| 54 | Unterschale | 63 | Dichtung |
| 55 | Aufnahme | 64 | Gleitstück |
| 56 | Fortsatz | 67 | Antriebsmotor |
| 57 | Aufnahme | 68 | Spindel |
| 58 | Oberschale | | |

## Patentansprüche

1. Profilsystem für eine Schiebetür- oder Schiebefensteranordnung zum Einbau in einen geneigten Fensterausschnitt eines Gebäudes, beispielsweise Dachschiebetür oder Dachschiebefenster, mit einem Blendrahmen (1) mit zwei horizontal verlaufenden Blendrahmenschenkeln (2, 3), die jeweils von einem Hauptprofil (4), also Profilen mit identischen Profilquerschnitten, gebildet werden, mit wenigstens einem Glasscheibe (9) aufweisenden Flügelrahmen (5), dessen horizontal verlaufende Flügelrahmenschenkel (6, 7) und dessen einer vertikal verlaufender Flügelrahmenschenkel (8) jeweils von einem ersten Flügelprofil (10), also Profilen mit identischen Profilquerschnitten, gebildet werden, wobei die beiden horizontal verlaufenden Flügelrahmenschenkel (6, 7) bzw. die entsprechenden ersten Flügelprofile (10) in Führungen (11) der horizontal verlaufenden Blendrahmenschenkel (6, 7) bzw. der entsprechenden Hauptprofile (4) geführt sind, **dadurch gekennzeichnet, dass** eib Dichtmodul vorgesehen ist, mit einem zweiten Flügelprofil (14), das von einem anderen Profiltyp als das erste Flügelprofil ist, das den in Öffnungsstellung des Flügelrahmens (5) äußeren vertikalen Flügelrahmenschenkel (15) bildet und in Schließstellung des Flügelrahmens (5) mit einem sich zwischen den horizontalen verlaufenden Hauptprofilen (4) des Blendrahmens (1) erstreckenden Anschlussprofil (16) zusammenwirkt, indem an dem zweiten Flügelprofil (14) und an dem Anschlussprofil (16) angeordnete Dichtungen miteinander in Dichtstellung treten.

2. Profilsystem nach Anspruch 1, **dadurch gekennzeichnet, dass** sich zwischen den horizontal verlaufenden Blendrahmenschenkeln (6, 7) ein vertikaler Blendrahmenschenkel (12) erstreckt, der ebenfalls von dem Hauptprofil (4) gebildet wird, wobei in der Führung (11) des vertikalen Blendrahmenschenkels (12) der Flügelrahmen (5) mit seinem vertikal verlaufenden Flügelrahmenschenkel (8) bzw. seinem ersten Flügelprofil (10) in Schließstellung eingreift.

3. Profilsystem nach Anspruch 2, **dadurch gekennzeichnet, dass** die jeweils durch das Hauptprofil (4) gebildeten horizontalen Blendrahmenschenkel (6, 7) und der eine vertikale Blendrahmenschenkel (12) zu einem Blendrahmenmodul zusammengefügt sind.

4. Profilsystem nach einem der vorhergehenden Ansprüche, **dadurch gekennzeichnet, dass** ein Isoliermodul (13) vorgesehen ist, mit einem an dem zweiten Flügelprofil (14) des Flügelrahmens (5) auf seiner nach außen weisenden Längsseite angeordnetem Bürstenhalter (18), dessen Bürsten (19) in Schließstellung des Flügelrahmens (5) mit dem Anschlussprofil (16) zusammenwirken.

5. Profilsystem nach einem der vorhergehenden Ansprüche, **dadurch gekennzeichnet, dass** die jeweils durch das erste Flügelprofil (10) gebildeten horizontalen Flügelrahmenschenkel (6, 7) und der eine vertikale Flügelrahmenschenkel (8) zu einem Flügelrahmenmodul zusammengefügt sind.

6. Profilsystem für eine Schiebetür- oder Schiebefensteranordnung nach Anspruch 1, wobei die jeweils durch das erste Flügelprofil (10) gebildeten horizontalen Flügelrahmenschenkel (6, 7) und der eine vertikale Flügelrahmenschenkel (8) zu einem Flügelrahmenmodul zusammengefügt sind und wobei eine zweiflüglige Schiebetür- oder Schiebefensteranordnung vorgesehen ist mit in Öffnungsstellung in entgegengesetzte Richtungen verschiebbaren Flügelrahmen (20, 21), welche jeweils von solchen Flügelrahmenmodulen gebildet werden, die jeweils äußeren Schenkel (24, 25) der Flügelrahmen (20, 21) von dem zweiten Flügelprofil (14) eines Dichtungsmoduls gebildet werden, deren Außenseiten jeweils durch das Anschlussprofil und durch die Dichtungen des Dichtungsmoduls abgeschlossen sind.

7. Profilsystem nach Anspruch 6, **dadurch gekennzeichnet, dass** die einander zugewandten vertikal verlaufenden Flügelrahmenschenkel (22, 23) der beiden Flügelrahmen (20, 21) mittels eines Schließmoduls (39) in Schließstellung gehalten sind, das an einem der beiden vertikalen Flügelrahmenschenkel (22, 23) angesetzte Klammerprofile (26) aufweist, welche in Schließstellung der beiden Flügelrahmen (20, 21) einen an dem vertikalen Flügelrahmenschenkel (23) des anderen Flügelrahmens (21) angebrachten Stab (27) umgreifen.

8. Profilsystem nach Anspruch 7, **dadurch gekennzeichnet, dass** an den Klammerprofilen (26) Halterungen (28) für Bürsten (36) vorgesehen sind, welche in Schließstellung der beiden Flügelrahmen (20, 21) auf gegenüberliegenden Seiten des Stabes (27) zur Anlage gelangen.

9. Profilsystem nach einem der vorhergehenden Ansprüche, **dadurch gekennzeichnet, dass** bei einer zweiflügeligen Schiebetür- oder Schiebefensteranordnung mit einem feststehenden Flügelrahmen (30) und einem in Öffnungsstellung, von außen gesehen, darunter verschiebbaren Flügelrahmen (31), der feststehende Flügelrahmen (30) auf dem Blendrahmen (32) aufgebracht ist, wobei beide Flügelrahmen (30, 31) jeweils von einem Flügelrahmenmodul gebildet sind und der vertikal verlaufende innere Flügelrahmenschenkel (33) des feststehenden Flügelrahmens (30) von dem zweiten Flügelprofil (14) und derjenige des verschiebbaren Flügelrahmens (31) von einem dritten Flügelrahmenprofil (34) gebildet sind.

10. Profilsystem nach Anspruch 9, **dadurch gekennzeichnet, dass** an den zweiten und dritten Flügelrahmenprofilen (14, 34) jeweils Isoliermodule (13) angeordnet sind, deren Bürsten in Schließstellung mit dem jeweiligen Rahmen des anderen Flügelrahmens (31, 30) zusammenwirken.

11. Profilsystem nach einem der vorhergehenden Ansprüche, **dadurch gekennzeichnet, dass** zur Bildung einer vierflügligen Schiebetür- oder Schiebefensteranordnung mit zwei mittig angeordneten, in entgegengesetzte Richtungen verschiebbaren Flügelrahmen (35, 36) und zwei äußeren feststehenden Flügelrahmen (37, 38) zwei Flügelrahmenmodule vorgesehen sind, welche über ein Schließmodul (39) in Schließstellung gehalten sind.

## Claims

1. Profile system for a sliding-door or sliding-window arrangement for installation into an inclined window cutout of a building, for example roof sliding door or roof sliding window, having an outer frame (1) which has two horizontal outer-frame limbs (2, 3) which are formed by respective main profiles (4), that is to say profiles which have identical profile cross sections, having at least one leaf/sash frame (5) which has a glass pane (9) and whose horizontal leaf/sash-frame limbs (6, 7) and whose one vertical leaf/sash-frame limb (8) are formed by respective first leaf/sash profiles (10), that is to say profiles which have identical profile cross sections, wherein the two horizontal leaf/sash-frame limbs (6, 7) or the corresponding first leaf/sash profiles (10) are guided in guides (11) of the horizontal outer-frame limbs (6, 7) or the corresponding main profiles (4), **characterized in that** provision is made of a sealing module having a second leaf/sash profile (14) which is of a different profile type than the first leaf/sash profile and which forms the outer vertical leaf/sash-frame limb (15) in the open position of the leaf/sash frame (5) and which, in the closed position of the leaf/sash frame (5), interacts with a connection profile (16), extending between the horizontal main profiles (4) of the outer frame (1), **in that** seals arranged on the second leaf/sash profile (14) and on the connection profile (16) enter into a sealing engagement with one another.

2. Profile system according to Claim 1, **characterized in that** a vertical outer-frame limb (12), also formed by the main profile (4), extends between the horizontal outer-frame limbs (6, 7), wherein the leaf/sash frame (5) engages by way of its vertical leaf/sash-frame limb (8) or its first leaf/sash profile (10) in the guide (11) of the vertical outer-frame limb (12) in the closed position.

3. Profile system according to Claim 2, **characterized in that** the horizontal outer-frame limbs (6, 7) respectively formed by the main profile (4) and the one vertical outer-frame limb (12) are joined together to form an outer-frame module.

4. Profile system according to one of the preceding claims, **characterized in that** provision is made of an insulating module (13) having a brush holder (18) which is arranged on the second leaf/sash profile (14) of the leaf/sash frame (5) on the outwardly directed longitudinal side thereof and whose brushes (19), in the closed position of the leaf/sash frame (5), interact with the connection profile (16).

5. Profile system according to one of the preceding claims, **characterized in that** the horizontal leaf/sash-frame limbs (6, 7) respectively formed by the first leaf/sash profile (10) and the one vertical leaf/sash-frame limb (8) are joined together to form a leaf/sash-frame module.

6. Profile system for a sliding-door or sliding-window arrangement according to Claim 1, wherein the horizontal leaf/sash-frame limbs (6, 7) respectively formed by the first leaf/sash profile (10) and the one vertical leaf/sash-frame limb (8) are joined together to form a leaf/sash-frame module, and wherein provision is made of a double-leaf/sash sliding-door or sliding-window arrangement having leaf/sash frames (20, 21) which are displaceable in opposite directions in the open position and which are respectively formed by such leaf/sash-frame modules, the respectively outer limbs (24, 25) of the leaf/sash frames (20, 21) being formed by the second leaf/sash profile (14) of a sealing module, the outer sides of said outer limbs being respectively closed off by the connection profile and by the seals of the sealing module.

7. Profile system according to Claim 6, **characterized in that** the vertical leaf/sash-frame limbs (22, 23) of the two leaf/sash frames (20, 21) that are directed towards one another are held in the closed position by means of a closing module (39), which has bracket profiles (26) attached to one of the two vertical leaf/sash-frame limbs (22, 23) and, in the closed position of the two leaf/sash frames (20, 21), engaging around a bar (27) attached to the vertical leaf/sash-frame limb (23) of the other leaf/sash frame (21).

8. Profile system according to Claim 7, **characterized in that**, on the bracket profiles (26), provision is made of holders (28) for brushes (36) that end up in a state of abutment on opposite sides of the bar (27) in the closed position of the two leaf/sash frames (20, 21).

9. Profile system according to one of the preceding claims, **characterized in that**, in a double-leaf/sash sliding-door or sliding-window arrangement having a fixed leaf/sash frame (30) and having a leaf/sash frame (31) which is displaceable underneath it, as seen from the outside, in the open position, the fixed leaf/sash frame (30) is attached to the outer frame (32), wherein both leaf/sash frames (30, 31) are respectively formed by a leaf/sash frame module and the vertical inner leaf/sash-frame limb (33) of the fixed leaf/sash frame (30) is formed by the second leaf/sash profile (14) and that of the displaceable leaf/sash frame (31) is formed by a third leaf/sash-frame profile (34).

10. Profile system according to Claim 9, **characterized in that**, on the second and third leaf/sash-frame profiles (14, 34), there are respectively arranged insulating modules (13) whose brushes, in the closed position, interact with the respective frame of the other leaf/sash frame (31, 30).

11. Profile system according to one of the preceding claims, **characterized in that**, for the formation of a four-leaf/sash sliding-door or sliding-window arrangement having two centrally arranged leaf frames (35, 36) that are displaceable in opposite directions and having two outer fixed leaf frames (37, 38), provision is made of two leaf/sash-frame modules which are held in the closed position via a closing module (39).

## Revendications

1. Système de profilés pour un agencement de porte coulissante ou de fenêtre coulissante destiné à être monté dans une ouverture de fenêtre inclinée d'un bâtiment, par exemple une porte coulissante de toit ou une fenêtre coulissante de toit, avec un cadre dormant (1) avec deux montants de cadre dormant horizontaux (2, 3), qui sont chacun formés par un profilé principal (4), c'est-à-dire des profilés avec des sections transversales de profilé identiques, avec un cadre ouvrant (5) présentant au moins une vitre (9), dont les montants de cadre ouvrant horizontaux (6, 7) et dont un montant de cadre ouvrant vertical (8) sont chacun formés par un premier profilé d'ouvrant (10), c'est-à-dire des profilés avec des sections transversales de profilé identiques, les deux montants de cadre ouvrant horizontaux (6, 7) ou les premiers profils d'ouvrant correspondants (10) étant guidés dans des guides (11) des montants de cadre dormant horizontaux (6, 7) ou des profilés principaux correspondants (4), **caractérisé en ce qu'**un module d'étanchéité est prévu, avec un deuxième profilé d'ouvrant (14), qui est d'un autre type de profilé que le premier profilé d'ouvrant, qui forme le montant de cadre ouvrant vertical extérieur (15) en position ouverte du cadre ouvrant (5) et qui, en position fermée du cadre ouvrant (5), coopère avec un profilé de raccordement (16) s'étendant entre les profils principaux horizontaux (4) du cadre dormant (1), par le fait que des joints d'étanchéité agencés sur le deuxième profile d'ouvrant (14) et sur le profile de raccordement (16) entrent en position d'étanchéité l'un avec l'autre.

2. Système de profilés selon la revendication 1, **caractérisé en ce qu'**un montant de cadre dormant vertical (12) s'étend entre les montants de cadre dormant horizontaux (6, 7), lequel est également formé par le profilé principal (4), le cadre ouvrant (5) venant s'engager, en position fermée, avec son montant de cadre ouvrant vertical (8) ou son premier profilé d'ouvrant (10), dans le guide (11) du montant de cadre dormant vertical (12).

3. Système de profilés selon la revendication 2, **caractérisé en ce que** les montants de cadre dormant horizontaux (6, 7) et le montant de cadre dormant vertical (12), chacun formé par le profilé principal (4), sont assemblés en un module de cadre dormant.

4. Système de profilés selon l'une quelconque des revendications précédentes, **caractérisé en ce qu'**un module d'isolation (13) est prévu, comprenant un porte-brosse (18) agencéé sur le deuxième profilé d'ouvrant (14) du cadre ouvrant (5) sur son côté longitudinal orienté vers l'extérieur, dont les brosses (19) coopèrent, en position fermée du cadre ouvrant (5), avec le profilé de raccordement (16).

5. Système de profilés selon l'une quelconque des revendications précédentes, **caractérisé en ce que** les montants de cadre ouvrant horizontaux (6, 7) et le montant de cadre ouvrant vertical (8), chacun formé par le premier profilé d'ouvrant (10), sont assemblés en un module de cadre ouvrant.

6. Système de profilés pour un agencement de porte coulissante ou de fenêtre coulissante selon la revendication 1, dans lequel les montants de cadre ouvrant horizontaux (6, 7) et le montant de cadre ouvrant vertical (8), chacun formé par le premier profilé d'ouvrant (10), sont assemblés en un module de cadre ouvrant et dans lequel un agencement de porte coulissante ou de fenêtre coulissante à deux vantaux est prévu avec des cadres ouvrants (20, 21) déplaçables, en position ouverte, dans des directions opposées, lesquels sont chacun formés par de tels modules de cadre ouvrant, les montants extérieurs respectifs (24, 25) des cadres ouvrants (20, 21) étant formés par le deuxième profilé d'ouvrant (14) d'un module d'étanchéité, dont les côtés extérieurs sont respectivement fermés par le profilé de raccordement et par les joints d'étanchéité du module d'étanchéité.

7. Système de profilés selon la revendication 6, **caractérisé en ce que** les montants de cadre ouvrant verticaux (22, 23) des deux cadres ouvrants (20, 21), orientés l'un vers l'autre, sont maintenus en position fermée au moyen d'un module de fermeture (39), lequel présente des profils d'étrier (26) rapportés sur l'un des deux montants de cadre ouvrant verticaux (22, 23), lesquels, en position fermée des deux cadres ouvrants (20, 21), enserrent une barre (27) fixée sur le montant de cadre ouvrant vertical (23) de l'autre cadre ouvrant (21).

8. Système de profilés selon la revendication 7, **caractérisé en ce que** des supports (28) pour des brosses (36) sont prévus sur les profils d'étrier (26), lesquels, en position fermée des deux cadres ouvrants (20, 21), viennent en appui sur des côtés opposés de la barre (27).

9. Système de profilés selon l'une quelconque des revendications précédentes, **caractérisé en ce que**, dans le cas d'un agencement de porte coulissante ou de fenêtre coulissante à deux vantaux avec un cadre ouvrant fixe (30) et un cadre ouvrant (31) déplaçable, en position ouverte et vu de l'extérieur, en dessous de celui-ci, le cadre ouvrant fixe (30) est monté sur le cadre dormant (32), les deux cadres ouvrants (30, 31) étant chacun formés par un module de cadre ouvrant, et le montant de cadre ouvrant vertical intérieur (33) du cadre ouvrant fixe (30) étant formé par le deuxième profilé d'ouvrant (14) et celui du cadre ouvrant déplaçable (31) étant formé par un troisième profilé de cadre ouvrant (34).

10. Système de profilés selon la revendication 9, **caractérisé en ce que** des modules d'isolation (13) sont agencés respectivement sur les deuxième et troisième profilés de cadre ouvrant (14, 34), dont les brosses coopèrent, en position fermée, avec le cadre respectif de l'autre cadre ouvrant (31, 30).

11. Système de profilés selon l'une quelconque des revendications précédentes, **caractérisé en ce que**, pour la réalisation d'un agencement de porte coulissante ou de fenêtre coulissante à quatre vantaux avec deux cadres ouvrants agencés au centre (35, 36), déplaçables dans des directions opposées, et deux cadres ouvrants extérieurs fixes (37, 38), deux modules de cadre ouvrant sont prévus, lesquels sont maintenus en position fermée au moyen d'un module de fermeture (39).
